# EUROPÄISCHE PATENTSCHRIFT

(11) **EP 3 164 561 B1**
(45) Veröffentlichungstag und Bekanntmachung des Hinweises auf die Patenterteilung: **02.10.2019**
(21) Anmeldenummer: 15747402.4
(22) Anmeldetag: 23.07.2015
(51) Int. Cl.: E05F 7/06

(54) **FLÜGELHEBER**
SASH/LEAF LIFT
LEVIER DE BATTANT

(30) Priorität: 22.08.2014 DE 102014112072
(43) Veröffentlichungstag der Anmeldung: 10.05.2017
(73) Patentinhaber: MACO Technologie GmbH, 5020 Salzburg (AT)
(72) Erfinder: HABERSATTER, Mathias, A-5550 Radstadt (AT)
(74) Vertreter: Manitz Finsterwald Patent- und Rechtsanwaltspartnerschaft mbB
(86) Internationale Anmeldenummer: PCT/EP2015/066860
(87) Internationale Veröffentlichungsnummer: WO 2016/026649

(56) Entgegenhaltungen:
- EP-A2- 1 104 833
- DE-U1- 20 010 653
- DE-U1- 20 010 653

## Beschreibung

Die vorliegende Erfindung betrifft einen Flügelheber für ein Fenster, eine Tür oder dergleichen, das einen Blendrahmen und einen gegenüber dem Blendrahmen beweglichen Flügel aufweist, wobei der Flügelheber einen zur Befestigung am Blendrahmen oder am Flügel ausgebildeten Grundkörper und einen an dem Grundkörper gelagerten Stützhebel umfasst, der gegenüber dem Grundkörper zwischen einer ausgeschwenkten Stellung und einer eingeschwenkten Stellung verschwenkbar ist und über einen Kontaktabschnitt derart mit einem an dem anderen Element von Blendrahmen und Flügel angeordneten Stützelement zusammenwirkt, dass bei einem Auflaufen des Flügels auf den Blendrahmen das Stützelement auf den Kontaktabschnitt des ausgeschwenkten Stützhebels trifft, wodurch der Stützhebel in die eingeschwenkte Stellung geschwenkt wird und sich in der eingeschwenkten Stellung unter Anhebung des Flügels am Stützelement abstützt.

Insbesondere bei schweren Fenster- und Türflügeln kommt es nach längerem Gebrauch häufig zu einem Herabhängen gegenüber der Idealposition. Dies kann so weit gehen, dass beim Schließen des Fensters die Unterkante des Flügels am Blendrahmen anschlägt. Durch das Anheben des Flügels im geschlossenen Zustand des Fensters mittels eines Flügelhebers werden die den Flügel tragenden Lager entlastet, so dass auch nach längerem Gebrauch eine gute Bedienbarkeit des Fensters oder der Tür sichergestellt ist. Der Grundkörper und das Stützelement können insbesondere zum Anschrauben an ein Beschlagelement des Blendrahmens bzw. des Flügels ausgebildet sein.

Damit ein Flügelheber korrekt funktionieren kann, müssen die Positionen des Grundkörpers und des Stützelements exakt aufeinander abgestimmt sein. Dies erfolgt üblicherweise durch manuelles Einstellen nach dem Einbau des Fensters oder der Tür. Der Einstellvorgang ist zeitaufwändig und lästig. Bisweilen wird das Einstellen daher auch schlichtweg unterlassen, so dass der montierte Flügelheber unwirksam ist. Vom Benutzer wird dies zunächst nicht bemerkt, da die Lager erst allmählich über einen längeren Zeitraum hinweg nachgeben.

DE 200 10 653 U1 offenbart einen Flügelheber nach dem Oberbegriff des Anspruchs 1.

Es ist eine Aufgabe der Erfindung, einen Flügelheber anzugeben, dessen Funktionsfähigkeit auch ohne manuelles Einstellen sichergestellt ist.

Die Lösung der Aufgabe erfolgt durch einen Flügelheber mit den Merkmalen des Anspruchs 1.

Erfindungsgemäß ist eine den Stützhebel tragende Lagerachse zur Anpassung der Höhenlage des Kontaktabschnitts gegenüber dem Grundkörper verschiebbar, wobei eine Umsetzeinrichtung vorgesehen ist, welche bei einem Schwenken des Stützhebels in Richtung der eingeschwenkten Stellung ein Verschieben der Lagerachse in einer Verstellrichtung bewirkt, bei einem Schwenken des Stützhebels in Richtung der ausgeschwenkten Stellung hingegen ein Verschieben der Lagerachse entgegen der Verstellrichtung unterbindet.

Das Einstellen erfolgt also durch Schwenken des Stützhebels, so dass keine Betätigung eines Einstellelements erforderlich ist. Dadurch dass die Lagerachse nur beim Einschwenken des Stützhebels, nicht jedoch beim Ausschwenken verstellt wird, erfolgt das Verstellen stets nur in einer Richtung. Die Lagerachse wird also beim Schließen des Flügels in eine verstellte Position bewegt und behält diese verstellte Position bei einem neuerlichen Öffnen des Flügels bei. Die Anpassung der Höhenlage des Kontaktabschnitts erfolgt somit nach der Montage des Flügelhebers während des normalen Gebrauchs des Fensters oder der Tür. Der Flügelheber stellt sich gewissermaßen selbst ein. Dies befreit den Monteur von der lästigen Einstellarbeit und sorgt dafür, dass selbst bei unterlassenem Einstellen eine korrekte Funktion des Flügelhebers gewährleistet ist.

Vorzugsweise ist die Verstellrichtung derart orientiert, dass sich bei einem Verschieben der Lagerachse in der Verstellrichtung der Kontaktabschnitt des Stützhebels vom Grundkörper weg bewegt. Das heißt zum Beispiel, dass die Verstellrichtung bei ausgehend vom Grundkörper nach oben ragendem Stützhebel nach oben weist. Das Verstellen erfolgt also in dem Sinne, dass der Kontaktabschnitt auf das Stützelement zu bewegt wird. Die Montagepositionen des Grundkörpers und des Stützelements können dann derart gewählt sein, dass der Kontaktabschnitt um einen geringfügigen Betrag zu weit vom Stützelement entfernt ist und sich durch ein Einschwenken des Stützhebels diesem annähert. Die unerwünschte Situation eines zwischen dem Kontaktabschnitt und dem Grundkörper am Stützhebel anschlagenden Stützelements ist auf diese Weise ausgeschlossen.

Die Lagerachse kann einen Gleitführungsabschnitt umfassen, welcher in einer sich in der Verstellrichtung erstreckenden Führungskulisse des Grundkörpers geführt ist. Die Führungskulisse kann hierbei geradlinig oder auch geringfügig gekrümmt verlaufen. Bei dem Gleitführungsabschnitt kann es sich um einen zapfenartigen Vorsprung handeln, welcher von einer axialen Stirnseite der Lagerachse absteht. Um die Reibung zu vermindern, könnte die Lagerachse auch mittels einer Rolle in der Führungskulisse geführt sein.

Erfindungsgemäß umfasst die Umsetzeinrichtung eine zwischen dem Stützhebel und einem die Lagerachse verschiebend beaufschlagenden Übertragungselement wirksame Einwegkupplung. Die Einwegkupplung sorgt dafür, dass ein Verschwenken des Stützhebels lediglich in einer Richtung, nämlich in Richtung der eingeschwenkten Stellung, mit einer Verschiebebewegung der Lagerachse verbunden ist.

Vorzugsweise sind Mittel zum Trennen der Einwegkupplung vorgesehen, um ein weiteres Verschieben der Lagerachse zu unterbinden, nachdem diese die gewünschte korrekte Position erreicht hat.

Eine weitere Ausführungsform der Erfindung sieht vor, dass die Lagerachse durch ein in dem Stützhebel ausgebildetes Langloch hindurchgeführt ist und der Stützhebel unter Verschiebung der Lagerachse in dem Langloch von einer Kopplungsstellung, in welcher der Stützhebel mit dem Übertragungselement gekoppelt ist, in eine Entkopplungsstellung, in welcher die Kopplung zwischen dem Stützhebel und dem Übertragungselement aufgehoben ist, überführbar ist. Das Verschieben des Stützhebels kann in Form einer Beaufschlagung des Kontaktabschnitts durch das Stützelement erfolgen, so dass also der Stützhebel infolge eines Auflaufens des Flügels auf den Blendrahmen in die Entkopplungsstellung bewegt wird. Das Entkoppeln von Stützhebel und Übertragungselement wird somit durch Schließen des Fensters oder der Tür selbst bewirkt und muss nicht separat ausgelöst werden.

Vorzugsweise ist der Stützhebel mittels einer Federeinrichtung in die Kopplungsstellung vorgespannt. Somit ist sichergestellt, dass bei jedem Einschwenkvorgang ein Verstellen der Lagerachse erfolgt, sofern das Stützelement den Stützhebel nicht gegen die Federkraft in die Entkopplungsstellung drückt.

Die Federeinrichtung kann zwischen dem Stützhebel und der Lagerachse oder zwischen dem Stützhebel und einem ortsfesten Widerlager des Grundkörpers wirksam sein. Beispielsweise könnte als Federeinrichtung eine Schenkelfeder vorgesehen sein, bei welcher ein Schenkel fest im Grundkörper gehalten ist und der andere Schenkel den Stützhebel beaufschlagt. Eine andere Ausgestaltung sieht eine Schraubendruckfeder vor, die sich einerseits an der Außenseite der Lagerachse und andererseits an der Innenachse eines Langlochs abstützt, durch welches die Lagerachse hindurchgeführt ist. Solche Federn können gleichzeitig zum Vorspannen des Stützhebels in die ausgeschwenkte Stellung dienen.

Gemäß einer Ausgestaltung der Erfindung ist an einer Umfangsfläche der Lagerachse ein Kopplungs-Zahnradabschnitt mit asymmetrischen Zahnflanken angeordnet, in welchen bei in der Kopplungsstellung befindlichem Stützhebel wenigstens ein an einem Innenwandabschnitt des Langlochs angeordnetes Eingriffselement wie ein Zahn oder Sperrklinke eingreift. Durch das Zusammenwirken von Zahnradabschnitt und Eingriffselement wird ähnlich wie bei einer Knarre oder Ratsche ein stetes Verstellen der Lagerachse beim Einschwenken des Stützhebels ohne Rückverstellung beim Ausschwenken bewirkt. Grundsätzlich könnte die Anordnung auch umgekehrt sein, das heißt der Kopplungs-Zahnradabschnitt mit asymmetrischen Zahnflanken könnte am Innenwandabschnitt des Langlochs angeordnet sein und das Eingriffselement könnte an der Umfangsfläche der Lagerachse angeordnet sein.

Die Lagerachse stößt vorzugsweise an einem Endabschnitt des Langlochs an, wenn sich der Stützhebel in der Entkopplungsstellung befindet. Die Anordnung aus Lagerachse und Stützhebel bewerkstelligt so die gewünschte Abstützung unter Anhebung des Flügels.

Gemäß einer weiteren Ausführungsform der Erfindung weist der Kontaktabschnitt eine gekrümmte oder gewinkelte Anschlagfläche für das Stützelement auf, insbesondere derart, dass bei einem Auftreffen des Stützelements auf einen ersten Bereich der Anschlagfläche eine reine Schwenkbewegung des Stützhebels in Richtung der eingeschwenkten Stellung und bei einem Auftreffen des Stützelements auf einen von dem ersten Bereich verschiedenen zweiten Bereich der Anschlagfläche zusätzlich eine Verschiebebewegung des Stützhebels gegenüber der Lagerachse erfolgt. Da durch eine Verschiebebewegung des Stützhebels gegenüber der Lagerachse eine Entkopplung von Stützhebel und Übertragungselement - also letztlich ein Trennen der Einwegkupplung - erfolgt, entscheidet die Position des Stützelements relativ zum Kontaktabschnitt über eine Beendigung des Einstellvorgangs. Solange also das Stützelement auf den ersten Bereich der Anschlagfläche auftrifft, erfolgt eine Weiterverstellung der Lagerachse. Sobald jedoch das Stützelement auf den zweiten Bereich der Anschlagfläche auftrifft, wird der Stützhebel bei jedem Einschwenkvorgang in die Entkopplungsstellung gedrückt und es erfolgt keine weitere Verstellung der Lagerachse. Der Verstellvorgang wird also automatisch gestoppt, sobald die Höhenlage des Kontaktabschnitts einen gewünschten Idealwert erreicht hat.

Die Umsetzeinrichtung kann einen Umsetz-Zahnradabschnitt umfassen, der mit der Lagerachse gekoppelt oder an dieser ausgebildet ist und mit einem grundkörperfesten Zahnstangenabschnitt kämmt. Eine Anordnung aus Zahnradabschnitt und Zahnstangenabschnitt ermöglicht eine konstruktiv besonders einfache und kostengünstige Umsetzung einer Schwenkbewegung des Stützhebels in eine Verschiebebewegung der Lagerachse.

Der Umsetz-Zahnradabschnitt und/oder der grundkörperfeste Zahnstangenabschnitt können abgerundete Zähne aufweisen. Dies gewährleistet ein leichtgängiges Abrollen des Zahnradabschnitts am Zahnstangenabschnitt.

Die Umsetzeinrichtung kann eine Stellschraube umfassen, welche in einem Gewindeabschnitt des Grundkörpers aufgenommen ist und mit ihrem Schaftende die Lagerachse beaufschlagt, wobei an der Stellschraube ein erster Kegelverzahnungsabschnitt angeordnet ist, der mit einem am Stützhebel vorgesehenen zweiten Kegelverzahnungsabschnitt in Eingriff bringbar ist, wobei der erste Kegelverzahnungsabschnitt und/oder der zweite Kegelverzahnungsabschnitt asymmetrische Zahnflanken aufweisen. Der Vorteil einer Stellschraube besteht insbesondere darin, dass diese bei Bedarf auch für einen manuellen Einstellvorgang genutzt werden kann.

Insbesondere kann an der Stellschraube ein von außen zugängliches Handrad zur manuellen Verschiebung der Lagerachse vorgesehen sein. Sofern der Grundkörper gehäuseartig ausgeführt ist, weist er bevorzugt wenigstens eine Aussparung auf, welche einen Zugang zu dem Handrad ermöglicht. Bei einer derartigen Ausgestaltung kann ein Monteur beispielsweise das Handrad zur groben Voreinstellung nutzen, wobei die Feineinstellung anschließend durch Schließen des Flügels während des Normalgebrauchs des Fensters oder der Tür erfolgt.

Weiterbildungen der Erfindung sind in auch in den abhängigen Ansprüchen, der Beschreibung sowie der beigefügten Zeichnung angegeben.

Die Erfindung wird nachfolgend beispielhaft unter Bezugnahme auf die Zeichnungen beschrieben.
- Fig. 1: ist eine Perspektivansicht eines Flügelhebers gemäß einer ersten Ausführungsform der Erfindung.
- Fig. 2: ist eine Rückansicht des Flügelhebers gemäß Fig. 1.
- Fig. 3: zeigt den in Fig. 2 dargestellten Flügelheber ohne hintere Abdeckplatte.
- Fig. 4: zeigt den in Fig. 2 dargestellten Flügelheber mit eingeschwenktem Stützhebel.
- Fig. 5: zeigt den in Fig. 2 dargestellten Flügelheber mit in einer Mittelstellung befindlichen Lagerachse.
- Fig. 6: ist eine Perspektivansicht eines Flügelhebers gemäß einer zweiten Ausführungsform der Erfindung.
- Fig. 7: ist eine Vorderansicht des Flügelhebers gemäß Fig. 6 ohne vordere Abdeckplatte.
- Fig. 8: zeigt den in Fig. 7 dargestellten Flügelheber mit eingeschwenktem Stützhebel.
- Fig. 9: zeigt den Flügelheber gemäß Fig. 8 in einem verstellten Zustand, wobei sich eine Lagerachse des Flügelhebers in einer oberen Endstellung befindet.

Der in Fig. 1-5 gezeigte Flügelheber 17 dient zum Anheben eines nicht dargestellten Tür- oder Fensterflügels, wenn sich dieser in einer geschlossenen Stellung am zugehörigen Blendrahmen befindet. Der Flügelheber 17 umfasst in grundsätzlich bekannter Weise einen Grundkörper 19 und einen verschwenkbar an dem Grundkörper 19 gelagerten Stützhebel 21. Der Grundkörper 19 weist Befestigungslöcher 20 zum Durchführen von Schrauben auf, mittels denen der Grundkörper 19 am Blendrahmen befestigbar ist. Ein am freien Ende des Stützhebels 21 ausgebildeter Kontaktabschnitt 23 wirkt mit einem Stützelement 25 zusammen, welches für eine Befestigung am Flügel ausgelegt ist. Bei dem dargestellten Ausführungsbeispiel ist das Stützelement 25 ein einfacher zylindrischer Bolzen. Grundsätzlich kann das Stützelement 25 jedoch auch eine komplexere Gestaltung aufweisen und/oder mehrteilig ausgeführt sein. Es versteht sich außerdem, dass im Prinzip auch der Grundkörper 19 am Flügel und das Stützelement 25 am Blendrahmen angebracht sein kann.

Die in Fig. 1 dargestellte Stellung des Stützhebels 21 entspricht einer ausgeschwenkten Stellung. Eine in Fig. 3 und 4 sichtbare Schenkelfeder 45 sorgt dafür, dass der Stützhebel 21 in diese ausgeschwenkte Stellung vorgespannt ist. Demgegenüber entspricht die in Fig. 4 dargestellte Stellung, in welcher eine Längsachse L (Fig. 4) des Stützhebels 21 parallel zur Flügelebene des Tür- oder Fensterflügels verläuft, einer eingeschwenkten Stellung. Wenn das Fenster oder die Tür geschlossen wird und der Flügel dementsprechend auf den Blendrahmen aufläuft, trifft das Stützelement 25 auf den Kontaktabschnitt 23 des ausgeschwenkten Stützhebels 21 und drückt diesen in die eingeschwenkte Stellung. In der eingeschwenkten Stellung stützt sich der Stützhebel 21 unter einer geringfügigen Anhebung des Flügels am Stützelement 25 ab.

Wie in Fig. 1-5 zu erkennen ist, ist der Stützhebel 21 durch eine Lagerachse 27 getragen, welche gegenüber dem Grundkörper 19 verschiebbar ist. Speziell ist an einer Vorderseite des hier halbschalenartigen Grundkörpers 19 eine Führungskulisse 29 ausgebildet, welche sich in einer Verschieberichtung V erstreckt. Ein an der Lagerachse 27 vorgesehener Gleitführungsabschnitt 31 ist in der Führungskulisse 29 aufgenommen und in dieser in und entgegen der Verschieberichtung V verschiebbar. Unabhängig von der relativen Verschiebbarkeit zwischen der Lagerachse 27 und dem Grundkörper 19 ist auch der Stützhebel 21 relativ zu der Lagerachse 27 verschiebbar. Hierfür ist in dem Stützhebel 21 ein Langloch 35 ausgebildet, durch welches die Lagerachse 27 hindurchgeführt ist. Ein Schlitten 77 dient zur Führung der in der Verschieberichtung V verschiebbaren Bauteile.

Wenn sich der Stützhebel 21 wie in Fig. 4 gezeigt in der eingeschwenkten Stellung befindet, erstreckt sich das Langloch 35 ebenfalls in der Verschieberichtung V. An einem Innenwandabschnitt 37 des Langlochs 35 befindet sich ein Zahn 38, welcher mit einem an der Lagerachse 27 ausgebildeten Kopplungs-Zahnradabschnitt 39 zusammenwirkt. Wie in Fig. 3 und 4 erkennbar ist, weisen der Zahn 38 und der Kopplungs-Zahnradabschnitt 39 asymmetrische Zahnflanken auf. Wenn die Lagerachse 27 wie in Fig. 3 dargestellt an dem Innenwandabschnitt 37 anstößt, greift der Zahn 38 in den Kopplungs-Zahnradabschnitt 39 ein und der Stützhebel 21 befindet sich in einer Kopplungsstellung, in welcher eine gemeinsame Verschwenkbarkeit von Lagerachse 27 und Stützhebel 21 vorgesehen ist. Die Schenkelfeder 45 spannt den Stützhebel 21 in die Kopplungsstellung vor. Wenn die Lagerachse 27 hingegen wie in Fig. 4 dargestellt am dem Zahn 38 gegenüberliegenden Innenwandabschnitt 47 des Langlochs 35 anstößt, greift der Zahn 38 nicht in den Kopplungs-Zahnradabschnitt 39 ein und der Stützhebel 21 nimmt bei einem Verschwenken die Lagerachse 27 nicht mit.

An einer dem Gleitführungsabschnitt 31 gegenüberliegenden axialen Stirnfläche der Lagerachse 27 ist ein Umsetz-Zahnradabschnitt 49 vorgesehen, der bei dem dargestellten Ausführungsbeispiel lediglich drei Zähne umfasst. Der Umsetz-Zahnradabschnitt 49 kann je nach Anwendung direkt an der Lagerachse 27 ausgebildet sein oder als separates Bauteil ausgeführt und mit der Lagerachse 27 antriebswirksam gekoppelt sein. Wie in Fig. 2 erkennbar ist, kämmt der Umsetz-Zahnradabschnitt 49 mit einem grundkörperfesten Zahnstangenabschnitt 50, welcher hier an der Seitenwand eines Langlochs 51 ausgebildet ist. Das Langloch 51 ist in einer hinteren Abdeckplatte 53 ausgebildet, welche am Grundkörper 19 befestigt ist. Ein dem Umsetz-Zahnradabschnitt 49 gegenüberliegender, unverzahnter Bereich 54 der Lagerachse 27 dient ähnlich wie der Gleitführungsabschnitt 31 einer verschiebbaren Führung der Lagerachse 27 im Grundkörper 19. Die Zähne des Umsetz-Zahnradabschnitts 49 sowie des grundkörperfesten Zahnstangenabschnitts 50 sind wie dargestellt abgerundet, um einen leichtgängigen Eingriff zu gewährleisten.

Bei einem Verdrehen der Lagerachse 27 rollt der Umsetz-Zahnradabschnitt 49 am grundkörperfesten Zahnstangenabschnitt 50 ab und die Lagerachse 27 verschiebt sich innerhalb des Langlochs 51. In den Fig. 2 bis 4 ist die Lagerachse 27 jeweils in einer oberen Endstellung gezeigt, in welcher sie am oberen Ende des Langlochs 51 anstößt und der Abstand des Kontaktabschnitts 23 von der Lagerachse 27 maximal ist. Sofern sich die Lagerachse 27 wie in Fig. 5 gezeigt nicht in der oberen Endstellung befindet, kann sie durch Verdrehen gemäß Fig. 5 entgegen dem Uhrzeigersinn nach oben verschoben werden. Ein solches Verdrehen der Lagerachse 27 entgegen dem Uhrzeigersinn kann durch eine Einschwenkbewegung des Stützhebels 21 bewerkstelligt werden, sofern sich der Zahn 38 in Eingriff mit dem Kopplungs-Zahnradabschnitt 39 befindet. Aufgrund der Wirkung der Schenkelfeder 45 besteht dieser Eingriff stets bei frei ausgeschwenktem Stützhebel 21.

Bei der Montage des Flügelhebers 17 am Blendrahmen des Fensters oder der Tür wird darauf geachtet, dass sich der Kontaktabschnitt 23 in der grundkörpernahen Endstellung befindet. Der Kontaktabschnitt 23 weist eine gekrümmte Anschlagfläche 55 mit einem ersten, in einem spitzen Winkel zur Verschieberichtung V verlaufenden Bereich 56 und einem zweiten, im Krümmungsscheitel befindlichen Bereich 57 auf. Wenn das Stützelement 25 auf den ersten Bereich 56 auftrifft, wird der Schwenkhebel 21 in die eingeschwenkte Stellung gemäß Fig. 4 bewegt, wobei die Lagerachse 27 aufgrund des Eingriffs zwischen dem Zahn 38 und dem Kopplungs-Zahnradabschnitt 39 gedreht wird und der Umsetz-Zahnradabschnitt 49 am grundkörperfesten Zahnstangenabschnitt 50 abrollt. Im Ergebnis wird die Lagerachse 27 unter entsprechender Änderung der Höhenlage des Kontaktabschnitts 23 in der Verschieberichtung V verschoben. Bei einem nachfolgenden Öffnen des Flügels sorgt die Schenkelfeder 45 dafür, dass der Stützhebel 21 wieder ausschwenkt. Aufgrund der asymmetrischen Zahnflanken von Zahn 38 und Kopplungs-Zahnradabschnitt 39 nimmt der Stützhebel 21 bei der Ausschwenkbewegung jedoch die Lagerachse 27 nicht mit. Vielmehr überratscht der Zahn 38 die Zähne des Kopplungs-Zahnradabschnitts 39 unter einer geringfügigen Verschiebung des Stützhebels 21 gegenüber der Lagerachse 27. Die in der Verschieberichtung V verschobene Lagerachse 27 wird also beim neuerlichen Ausschwenken des Stützhebels 21 nicht zurück verschoben, sondern bleibt an ihrer verstellten Position. Der Vorgang wiederholt sich gegebenenfalls bei nachfolgenden Schließvorgängen des Flügels, wobei die Lagerachse 27 jedes Mal um einen vorgegebenen Betrag weiter verschoben wird. Das heißt der Stützhebel 21 fährt während des Gebrauchs des Fensters immer weiter aus dem Grundkörper 19 aus.

Sobald der Stützhebel 21 jedoch derart weit aus dem Grundkörper 19 ausgefahren ist, dass das Stützelement 25 auf den zweiten Bereich 57 der Anschlagfläche 55 auftrifft, wird der Stützhebel 21 vor einem Einschwenken in die Entkopplungsstellung geschoben. Dies geschieht deshalb, da bei einem Auftreffen des Stützelements 25 auf den zweiten Bereich 57 der Anschlagfläche 55 eine in Richtung der Lagerachse 27 weisende Kraftkomponente übertragen wird, die zum Überwinden der Kraft der Schenkelfeder 45 ausreichend ist. Der Stützhebel 21 wird dann eingeschwenkt, ohne dass die Lagerachse 27 mitschwenkt. Demgemäß erfolgt auch keine Verschiebung der Lagerachse 27 in der Verstellrichtung V. Die Lagerachse 27 hat ihre Endposition erreicht. Diese Endposition ist derart gewählt, dass sich der Stützhebel 21 in der eingeschwenkten Stellung unter Anhebung des Flügels am Stützelement 25 abstützt. Es versteht sich hierbei, dass der Stützhebel 21 auch nach unten aus dem Grundkörper 19 ragend am Blendrahmen bzw. am Flügel befestigt sein könnte.

Insgesamt bildet die Anordnung aus Zahn 38, Kopplungs-Zahnradabschnitt 39, Umsetz-Zahnradabschnitt 49 sowie Zahnstangenabschnitt 50 eine Umsetzeinrichtung 60, welche bei einem Schwenken des Stützhebels 21 in Richtung der eingeschwenkten Stellung ein Verschieben der Lagerachse 27 in der Verstellrichtung V bewirkt, bei einem Schwenken des Stützhebels 21 in Richtung der ausgeschwenkten Stellung hingegen ein Verschieben der Lagerachse 27 entgegen der Verstellrichtung V unterbindet. Die gekrümmte Anschlagfläche 55 des Kontaktabschnitts 23 sorgt in Verbindung mit dem gegenüber der Lagerachse 27 verschiebbaren Stützhebel 21 dafür, dass das Verschieben der Lagerachse 27 in der Verstellrichtung V nur bis zu einer vorgegebenen Endposition erfolgt und danach unterbunden wird. Das Verschieben der Lagerachse 27 bis zu der Endposition erfolgt durch mehrfaches Öffnen und Schließen des Flügels während des normalen Gebrauchs des Fensters oder der Tür, so dass also der Flügelheber 17 im Endeffekt selbstjustierend ist. Auf Wunsch kann jedoch auch eine manuelle Verstellung des Flügelhebers 17 erfolgen, indem die Lagerachse 27 mittels eines Werkzeugs verdreht wird. In Fig. 1 ist beispielhaft eine in der Lagerachse 27 vorgesehene Ausnehmung 75 für den Eingriff eines Innensechskant-Schlüssels gezeigt.

Um zu verhindern, dass aufgrund einer Abstützung des Stützhebels 21 gegenüber dem Grundkörper 19 ein Drehmoment auf den Umsetz-Zahnradabschnitt 49 ausgeübt wird und somit eine Rückverschiebung der Lagerachse 27 erfolgt, ist die Schenkelfeder 45 derart gestaltet und angeordnet, dass ein Schenkelende 46 wie in Fig. 2-4 erkennbar in den Kopplungs-Zahnradabschnitt 39 eingreift und die Lagerachse 27 dadurch in ihrer momentanen Drehstellung hält. Falls aufgrund einer gewünschten manuellen Verstellung des Flügelhebers 17 ein Werkzeug in die Ausnehmung 75 eingeführt wird, beaufschlagt dieses das Schenkelende 46 und drückt dieses aus einem Eingriff mit dem Kopplungs-Zahnradabschnitt 39, sodass ein Verdrehen der Lagerachse 27 erfolgen kann.

Die Fig. 6-9 zeigen ein alternatives Ausführungsbeispiel eines erfindungsgemäßen Flügelhebers 17', bei welchem der Grundkörper 19 und der Stützhebel 21 ähnlich gestaltet sind wie bei dem Flügelheber 17 gemäß Fig. 1-4. Die Umsetzeinrichtung 60' ist hier jedoch durch eine Stellschraube 61 (Fig. 6-8) gebildet, welche einen Gewindeabschnitt 63 aufweist und mit ihrem Schaftende 65 die Lagerachse 27 beaufschlagt. Mittels eines drehbar im Grundkörper gelagerten, mit dem Gewindeabschnitt 63 in Eingriff stehenden und von außen zugänglichen Handrades 67 kann ein Benutzer die Stellschraube 61 anziehen, um so die Lagerachse 27 manuell nach oben zu verschieben - beispielsweise von der in Fig. 7 und 8 dargestellten Mittelstellung in die in Fig. 9 gezeigte obere Endstellung. In der Gegenrichtung sorgt eine Schraubendruckfeder 69 dafür, dass bei einem Lösen der Stellschraube 61 die Lagerachse 27 nach unten bewegt wird. Am vorderen Schaftende 65 der Stellschraube 61 befindet sich ein erster Kegelverzahnungsabschnitt 70, der mit einem am Stützhebel 21 vorgesehenen zweiten Kegelverzahnungsabschnitt 71 in Eingriff bringbar ist. Bei dem gezeigten Ausführungsbeispiel weist der zweite Kegelverzahnungsabschnitt 71 lediglich zwei Zähne auf. Die Kegelverzahnungsabschnitte 70, 71 weisen jeweils asymmetrische Zahnflanken auf.

Wenn sich der Stützhebel 21 wie in Fig. 6 und 7 gezeigt in der Kopplungsstellung befindet, greifen die Kegelverzahnungsabschnitte 70, 71 ineinander und bei jedem Einschwenkvorgang wird die Stellschraube 61 um einen bestimmten Betrag verdreht. Dadurch wandert das vordere Schaftende 65 der Stellschraube 61 in der Verstellrichtung V, also in Fig. 7 nach oben, und drückt somit die Lagerachse 27 in eine entsprechend verstellte Position. Bei einem nachfolgenden Ausschwenken des Stützhebels 21 rutscht der zweite Kegelverzahnungsabschnitt 71 unter einer geringfügigen Verschiebung des Stützhebels 21 relativ zur Stellschraube 61 über den ersten Kegelverzahnungsabschnitt 70, so dass ein Zurückdrehen der Stellschraube 61 und demgemäß ein Zurückverschieben der Lagerachse 27 unterbunden wird. Das automatische Ausschwenken des Stützhebels 21 wird durch die Schraubendruckfeder 69 bewirkt. Diese wird nämlich wie in Fig. 8 und 9 erkennbar beim Einschwenken bezüglich ihrer Schraubenachse seitlich verformt, wodurch es zu einer entsprechenden seitlichen - und somit schwenkend wirkenden - Komponente der Rückstellkraft kommt. Die Schraubendruckfeder 69 ist derart dimensioniert, dass diese schwenkend wirkende Komponente der Rückstellkraft größer ist als die den Stützhebel 21 relativ zu der Lagerachse 27 verschiebende Komponente der Rückstellkraft, da letztere beim Ausschwenken überwunden werden muss, damit der zweite Kegelverzahnungsabschnitt 71 über den ersten Kegelverzahnungsabschnitt 70 hinwegrutschen kann. Der in den Fig. 6-9 dargestellte Flügelheber 17' ist also ebenfalls selbstjustierend, wobei wiederum auf Wunsch auch eine manuelle Verstellung über das Handrad 67 erfolgen kann. In Fig. 8 und 9 ist der Flügelheber 17' in einer Endstellung gezeigt, in welcher er seine abstützende Wirkung entfaltet. Der Stützhebel 21 befindet sich hierbei in einer Entkopplungsstellung. Fig. 9 zeigt einen Zustand, in welchem die Stellschraube 61 maximal verstellt ist und sich die Lagerachse 27 demgemäß in einer oberen Endstellung befindet.

Bei Verwendung eines erfindungsgemäßen Flügelhebers 17, 17' ist der Monteur von lästigen und zeitaufwändigen Justierarbeiten befreit. Zudem ist sichergestellt, dass nicht versehentlich ein korrektes Einstellen unterbleibt.

### Bezugszeichenliste

- 17, 17': Flügelheber
- 19: Grundkörper
- 20: Befestigungsloch
- 21: Stützhebel
- 23: Kontaktabschnitt
- 25: Stützelement
- 27: Lagerachse
- 29: Führungskulisse
- 31: Gleitführungsabschnitt
- 35: Langloch
- 37: Innenwandabschnitt
- 38: Zahn
- 39: Kopplungs-Zahnradabschnitt
- 45: Schenkelfeder
- 46: Schenkelende
- 47: Innenwandabschnitt
- 49: Umsetz-Zahnradabschnitt
- 50: Zahnstangenabschnitt
- 51: Langloch
- 53: Abdeckplatte
- 54: unverzahnter Bereich
- 55: Anschlagfläche
- 56: erster Bereich
- 57: zweiter Bereich
- 60, 60': Umsetzeinrichtung
- 61: Stellschraube
- 63: Gewindeabschnitt
- 65: Schaftende
- 67: Handrad
- 69: Schraubendruckfeder
- 70: erster Kegelverzahnungsabschnitt
- 71: zweiter Kegelverzahnungsabschnitt
- 75: Ausnehmung
- 77: Schlitten
- 79: Anschlagfläche

- L: Längsachse
- V: Verstellrichtung

## Patentansprüche

1. Flügelheber (17, 17') für ein Fenster, eine Tür oder dergleichen, das einen Blendrahmen und einen gegenüber dem Blendrahmen beweglichen Flügel aufweist, wobei der Flügelheber (17, 17') einen zur Befestigung am Blendrahmen oder am Flügel ausgebildeten Grundkörper (19) und einen an dem Grundkörper (19) gelagerten Stützhebel (21) umfasst, der gegenüber dem Grundkörper (19) zwischen einer ausgeschwenkten Stellung und einer eingeschwenkten Stellung verschwenkbar ist und über einen Kontaktabschnitt (23) derart mit einem an dem anderen Element von Blendrahmen und Flügel angeordneten Stützelement (25) zusammenwirkt, dass bei einem Auflaufen des Flügels auf den Blendrahmen das Stützelement (25) auf den Kontaktabschnitt (23) des ausgeschwenkten Stützhebels (21) trifft, wodurch der Stützhebel (21) in die eingeschwenkte Stellung geschwenkt wird und sich in der eingeschwenkten Stellung unter Anhebung des Flügels am Stützelement (25) abstützt,
**dadurch gekennzeichnet, dass**
eine den Stützhebel (21) tragende Lagerachse (27) zur Anpassung der Höhenlage des Kontaktabschnitts (23) gegenüber dem Grundkörper (19) verschiebbar ist, wobei eine Umsetzeinrichtung (60, 60') vorgesehen ist, welche bei einem Schwenken des Stützhebels (21) in Richtung der eingeschwenkten Stellung ein Verschieben der Lagerachse (27) in einer Verstellrichtung (V) bewirkt, bei einem Schwenken des Stützhebels (21) in Richtung der ausgeschwenkten Stellung hingegen ein Verschieben der Lagerachse (27) entgegen der Verstellrichtung (V) unterbindet, wobei die Umsetzeinrichtung (60, 60') eine zwischen dem Stützhebel (21) und einem die Lagerachse (27) verschiebend beaufschlagenden Übertragungselement (49, 61) wirksame Einwegkupplung (38, 39, 70, 71) umfasst.

2. Flügelheber nach Anspruch 1,
**dadurch gekennzeichnet, dass**
die Verstellrichtung (V) derart orientiert ist, dass sich bei einem Verschieben der Lagerachse (27) in der Verstellrichtung (V) der Kontaktabschnitt (23) des Stützhebels (21) vom Grundkörper (19) weg bewegt.

3. Flügelheber nach Anspruch 1 oder 2,
**dadurch gekennzeichnet, dass**
die Lagerachse (27) einen Gleitführungsabschnitt (31) umfasst, welcher in einer sich in der Verstellrichtung (V) erstreckenden Führungskulisse (29) des Grundkörpers (19) geführt ist.

4. Flügelheber nach einem der vorstehenden Ansprüche,
**dadurch gekennzeichnet, dass**
Mittel zum Trennen der Einwegkupplung (38, 39, 70, 71) vorgesehen sind.

5. Flügelheber nach einem der vorstehenden Ansprüche,
**dadurch gekennzeichnet, dass**
die Lagerachse (27) durch ein in dem Stützhebel (21) ausgebildetes Langloch (35) hindurchgeführt ist und der Stützhebel (21) unter Verschiebung der Lagerachse (27) in dem Langloch (35) von einer Kopplungsstellung, in welcher der Stützhebel (21) mit dem Übertragungselement (49, 61) gekoppelt ist, in eine Entkopplungsstellung, in welcher die Kopplung zwischen dem Stützhebel (21) und dem Übertragungselement (49, 61) aufgehoben ist, überführbar ist.

6. Flügelheber nach Anspruch 5,
**dadurch gekennzeichnet, dass**
der Stützhebel (21) mittels einer Federeinrichtung (45, 69) in die Kopplungsstellung vorgespannt ist.

7. Flügelheber nach Anspruch 6,
**dadurch gekennzeichnet, dass**
die Federeinrichtung (45, 69) zwischen dem Stützhebel (21) und der Lagerachse (27) oder zwischen dem Stützhebel (21) und einem ortsfesten Widerlager des Grundkörpers (19) wirksam ist.

8. Flügelheber nach einem der Ansprüche 5 bis 7,
**dadurch gekennzeichnet, dass**
an einer Umfangsfläche der Lagerachse (27) ein Kopplungs-Zahnradabschnitt (39) mit asymmetrischen Zahnflanken angeordnet ist, in welchen bei in der Kopplungsstellung befindlichem Stützhebel (21) wenigstens ein an einem Innenwandabschnitt (37) des Langlochs (35) angeordnetes Eingriffselement (38) wie ein Zahn oder eine Sperrklinke eingreift.

9. Flügelheber nach einem der Ansprüche 5 bis 8,
**dadurch gekennzeichnet, dass**
die Lagerachse (27) an einem Endabschnitt (47) des Langlochs (35) anstößt, wenn sich der Stützhebel (21) in der Entkopplungsstellung befindet.

10. Flügelheber nach einem der vorstehenden Ansprüche,
**dadurch gekennzeichnet, dass**
der Kontaktabschnitt (23) eine gekrümmte oder gewinkelte Anschlagfläche (55) für das Stützelement (25) aufweist, insbesondere derart, dass bei einem Auftreffen des Stützelements (25) auf einen ersten Bereich (56) der Anschlagfläche (55) eine reine Schwenkbewegung des Stützhebels (21) in Richtung der eingeschwenkten Stellung und bei einem Auftreffen des Stützelements (25) auf einen von dem ersten Bereich (56) verschiedenen zweiten Bereich (57) der Anschlagfläche (55) zusätzlich eine Verschiebebewegung des Stützhebels (21) gegenüber der Lagerachse (27) erfolgt.

11. Flügelheber nach einem der vorstehenden Ansprüche,
**dadurch gekennzeichnet, dass**
die Umsetzeinrichtung (60) einen Umsetz-Zahnradabschnitt (49) umfasst, der mit der Lagerachse (27) gekoppelt oder an dieser ausgebildet ist und mit einem grundkörperfesten Zahnstangenabschnitt (50) kämmt.

12. Flügelheber nach Anspruch 11,
**dadurch gekennzeichnet, dass**
der Umsetz-Zahnradabschnitt (49) und/oder der grundkörperfeste Zahnstangenabschnitt (50) abgerundete Zähne aufweisen.

13. Flügelheber nach einem der vorstehenden Ansprüche,
**dadurch gekennzeichnet, dass**
die Umsetzeinrichtung (60') eine Stellschraube (61) umfasst, welche in einem Gewindeabschnitt (63) des Grundkörpers (19) aufgenommen ist und mit ihrem Schaftende (65) die Lagerachse (27) beaufschlagt, wobei an der Stellschraube (61) ein erster Kegelverzahnungsabschnitt (70) angeordnet ist, der mit einem am Stützhebel (21) vorgesehenen zweiten Kegelverzahnungsabschnitt (71) in Eingriff bringbar ist, wobei der erste Kegelverzahnungsabschnitt (70) und/oder der zweite Kegelverzahnungsabschnitt (71) asymmetrische Zahnflanken aufweisen.

14. Flügelheber nach Anspruch 13,
**dadurch gekennzeichnet, dass**
an der Stellschraube (61) ein von außen zugängliches Handrad (67) zur manuellen Verschiebung der Lagerachse (27) vorgesehen ist.

## Claims

1. A leaf lifter (17, 17') for a window, for a door or the like which has a frame and a leaf movable with respect to the frame, wherein the leaf lifter (17, 17') comprises a base body (19) configured for fastening to the frame or to the leaf; and a support lever (21) which is supported at the base body (19), which is pivotable with respect to the base body (19) between a pivoted out position and a pivoted in position and which cooperates via a contact section (23) with a support element (25) arranged at the other one of the frame and leaf such that, on a running of the leaf onto the frame, the support element (25) impacts the contact section (23) of the pivoted out support lever (21), whereby the support lever (21) is pivoted into the pivoted in position and is supported at the support element (25) in the pivoted in position on the raising of the leaf,
**characterized in that**
a support axle (27) carrying the support lever (21) is displaceable with respect to the base body (19) to adapt the vertical position of the contact section (23), with a conversion device (60, 60') being provided which effects a displacement of the support axle (27) in an adjustment direction (V) on a pivoting of the support lever (21) in the direction of the pivoted in position and which, in contrast, suppresses a displacement of the support axle (27) against the adjustment direction (V) on a pivoting of the support lever (21) in the direction of the pivoted out position, with the conversion device (60, 60') comprising a one-way coupling (38, 39, 70, 71) effective between the support lever (21) and a transmission element (49, 61) displaceably acting on the support axle (27).

2. A leaf lifter in accordance with claim 1,
**characterized in that**
the adjustment direction (V) is oriented such that the contact section (23) of the support lever (21) moves away from the base body (19) on a displacement of the support axle (27) in the adjustment direction (V).

3. A leaf lifter in accordance with claim 1 or claim 2,
**characterized in that**
the support axle (27) comprises a slide guide section (31) which is guided in a guide slot (29) of the base body (19) extending in the adjustment direction (V).

4. A leaf lifter in accordance with any one of the preceding claims,
**characterized in that**
means are provided for separating the one-way coupling (38, 39, 70, 71).

5. A leaf lifter in accordance with any one of the preceding claims,
**characterized in that**
the support axle (27) is led through an elongate hole (35) formed in the support lever (21) and the support lever (21) can be moved, on the displacement of the support axle (27) in the elongate hole (35), from a coupling position in which the support lever (21) is coupled to the transmission element (49, 61) into a decoupling position in which the coupling between the support lever (21) and the transmission element (49, 61) is canceled.

6. A leaf lifter in accordance with claim 5,
**characterized in that**
the support lever (21) is preloaded into the coupling position by means of a spring device (45, 69).

7. A leaf lifter in accordance with claim 6,
**characterized in that**
the spring device (45, 69) is effective between the support lever (21) and the support axle (27) or between the support lever (21) and a fixed-position abutment of the base body (19).

8. A leaf lifter in accordance with any one of the claims 5 to 7,
**characterized in that**
a coupling toothed wheel section (39) having asymmetrical tooth flanks is arranged at a peripheral surface of the support axle (27) and at least one engagement element (38) arranged at an inner wall section (37) of the elongate hole (35), such as a tooth or a pawl, engages into said coupling toothed wheel section (39) when the support lever (21) is located in the coupling position.

9. A leaf lifter in accordance with any one of the claims 5 to 8,
**characterized in that**
the support axle (27) abuts an end section (47) of the elongate hole (35) when the support lever (21) is located in the decoupling position.

10. A leaf lifter in accordance with any one of the preceding claims,
**characterized in that**
the contact section (23) has a curved or angled abutment surface (55) for the support element (25), in particular such that a pure pivot movement of the support lever (21) in the direction of the pivoted in position takes place when the support element (25) impacts a first region (56) of the abutment surface (55) and a displacement movement of the support lever (21) with respect to the support axle (27) additionally takes place when the support element (25) impacts a second region (57) of the abutment surface (55) which is different from the first region (56).

11. A leaf lifter in accordance with any one of the preceding claims,
**characterized in that**
the conversion device (60) comprises a conversion toothed wheel section (49) which is coupled to the support axle (27) or is formed thereat and which meshes with a gear rack section (50) fixed to the base body.

12. A leaf lifter in accordance with claim 11,
**characterized in that**
the conversion toothed wheel section (49) and/or the gear rack section (50) fixed to the base body has/have rounded teeth.

13. A leaf lifter in accordance with any one of the preceding claims,
**characterized in that**
the conversion device (60') comprises an adjustment screw (61) which is received in a threaded section (63) of the base body (19) and whose shaft end (65) acts on the support axle (27), with a first bevel gearing section (70) being arranged at the adjustment screw (61) and being able to be brought into engagement with a second bevel gearing section (71) provided at the support lever (21), with the first bevel gearing section (70) and/or the second bevel gearing section (71) having asymmetrical tooth flanks.

14. A leaf lifter in accordance with claim 13,
**characterized in that**
a hand wheel (67) accessible from the outside is provided at the adjustment screw (61) for a manual displacement of the support axle (27).

## Revendications

1. Lève-vantail (17, 17') pour une fenêtre, une porte ou similaire, qui comprend un cadre dormant et un vantail mobile par rapport au cadre dormant,
dans lequel
le lève-vantail (17, 17') comprend un corps de base (19) réalisé pour être fixé au cadre dormant ou au vantail, et un levier d'appui (21) monté sur le corps de base (19), qui peut pivoter par rapport au corps de base (19) entre une position pivotée vers l'extérieur et une position pivotée vers l'intérieur et qui coopère par l'intermédiaire d'une portion de contact (23) avec un élément d'appui (25) disposé sur l'autre élément parmi le cadre dormant et le vantail de telle sorte que, lorsque le vantail monte sur le cadre dormant, l'élément d'appui (25) rencontre la portion de contact (23) du levier d'appui (21) pivoté vers l'extérieur, moyennant quoi le levier d'appui (21) est pivoté dans la position pivotée vers l'intérieur et s'appuie contre l'élément d'appui (25) dans une position pivotée vers l'intérieur en soulevant le vantail, **caractérisé en ce que**
un axe de montage (27) portant le levier d'appui (21) est mobile en translation par rapport au corps de base (19) pour ajuster la position en hauteur de la portion de contact (23), et
il est prévu un moyen de conversion (60, 60') qui, lorsque le levier d'appui (21) est pivoté dans la direction de la position pivotée vers l'intérieur, provoque une translation de l'axe de montage (27) dans une direction de déplacement (V), mais qui, lorsque le levier d'appui (21) est pivoté dans la direction de la position pivotée vers l'extérieur, empêche cependant une translation de l'axe de montage (27) en sens opposé à la direction de déplacement (V), le moyen de conversion (60, 60') comprenant un accouplement unidirectionnel (38, 39, 70, 71) agissant entre le levier d'appui (21) et un élément de transmission (49, 61) sollicitant en translation l'axe de montage (27).

2. Lève-vantail selon la revendication 1,
**caractérisé en ce que**
la direction de déplacement (V) est orientée de telle sorte que lors d'une translation de l'axe de montage (27) dans la direction de déplacement (V), la portion de contact (23) du levier d'appui (21) se déplace en éloignement du corps de base (19).

3. Lève-vantail selon la revendication 1 ou 2,
**caractérisé en ce que**
l'axe de montage (27) comprend une portion de guidage de coulissement (31) qui est guidée dans une coulisse de guidage (29) du corps de base, laquelle s'étend dans la direction de déplacement (V).

4. Lève-vantail selon l'une des revendications précédentes,
**caractérisé en ce que**
il est prévu des moyens pour séparer l'accouplement unidirectionnel (38, 39, 70, 71).

5. Lève-vantail selon l'une des revendications précédentes,
**caractérisé en ce que**
l'axe de montage (27) est mené à travers un trou oblong (35) ménagé dans le levier d'appui (21), et, par translation de l'axe de montage (27) dans le trou oblong (35), le levier d'appui (21) est transférable depuis une position d'accouplement dans laquelle le levier d'appui (21) est accouplé à l'élément de transmission (49, 61), jusque dans une position de désaccouplement dans laquelle l'accouplement entre le levier d'appui (21) et l'élément de transmission (49, 61) est supprimé.

6. Lève-vantail selon la revendication 5,
**caractérisé en ce que**
le levier d'appui (21) est précontraint vers la position d'accouplement à l'aide d'un moyen à ressort (45, 69).

7. Lève-vantail selon la revendication 6,
**caractérisé en ce que**
le moyen à ressort (45, 69) agit entre le levier d'appui (21) et l'axe de montage (27) ou entre le levier d'appui (21) et une contrebutée stationnaire du corps de base (19).

8. Lève-vantail selon l'une des revendications 5 à 7,
**caractérisé en ce que**
une portion d'accouplement à roue dentée (39) ayant des flancs de dent asymétriques est disposée sur une surface périphérique de l'axe de montage (27), portion dans laquelle vient s'engager au moins un élément d'engagement (38), tel qu'une dent ou un cliquet d'arrêt, agencé sur une portion de paroi intérieure (37) du trou oblong (35), lorsque le levier d'appui (21) se situe dans la position d'accouplement.

9. Lève-vantail selon l'une des revendications 5 à 8,
**caractérisé en ce que**
l'axe de montage (27) vient buter contre une portion d'extrémité (47) du trou oblong (35) lorsque le levier d'appui (21) se situe dans la position de désaccouplement.

10. Lève-vantail selon l'une des revendications précédentes,
**caractérisé en ce que**
la portion de contact (23) présente une surface de butée incurvée ou coudée (55) pour l'élément d'appui (25), en particulier de telle sorte que lorsque l'élément d'appui (25) rencontre une première zone (56) de la surface de butée (55), il s'effectue un mouvement de pivotement pur du levier d'appui (21) dans la direction de la position pivotée vers l'intérieur, et lorsque l'élément d'appui (25) rencontre une seconde zone (57) de la surface de butée (55) différente de la première zone (56), il s'effectue en supplément un mouvement de translation du levier d'appui (21) par rapport à l'axe de montage (27).

11. Lève-vantail selon l'une des revendications précédentes,
**caractérisé en ce que**
le moyen de conversion (60) comprend une portion de conversion à roue dentée (49) qui est accouplée à l'axe de montage (27) ou qui est réalisée sur celui-ci et qui engrène avec une portion de crémaillère (50) solidaire du corps de base.

12. Lève-vantail selon la revendication 11,
**caractérisé en ce que**
la portion de conversion à roue dentée (49) et/ou la portion de crémaillère (50) solidaire du corps de base présentent des dents arrondies.

13. Lève-vantail selon l'une des revendications précédentes,
**caractérisé en ce que**
le moyen de conversion (60') comprend une vis de réglage (61) qui est reçue dans une portion taraudée (63) du corps de base (19) et qui sollicite l'axe de montage (27) par son extrémité de tige (65), une première portion à denture conique (70) étant agencée sur la vis de réglage (61), qui est susceptible d'être amenée en engagement avec une seconde portion à denture conique (71) prévue sur le levier d'appui (21), la première portion à denture conique (70) et/ou la seconde portion à denture conique (71) présentant des flancs de dent asymétriques.

14. Lève-vantail selon la revendication 13,
**caractérisé en ce que**
sur la vis de réglage (61), il est prévu une roue à main (67) accessible depuis l'extérieur et destiné à la translation manuelle de l'axe de montage (27).
